# EUROPÄISCHE PATENTANMELDUNG

(11) **EP 2 706 160 A2**
(43) Veröffentlichungstag der Anmeldung: **12.03.2014**
(21) Anmeldenummer: 13004297.1
(22) Anmeldetag: 31.08.2013
(51) Int. Cl.: E04B 1/80, E04B 1/94, E04B 1/76

(54) **Fassadenplatte sowie aus Fassadenplatten gebildete Fassadenwand**

(30) Priorität: 05.09.2012 DE 102012017547
(71) Anmelder: Gonon Isolation AG (SA), 8226 Schleitheim (CH)
(72) Erfinder: Gonon, Eugen Christoph, 8247 Flurlingen (CH)
(74) Vertreter: Jackisch-Kohl, Anna-Katharina

(57) **Zusammenfassung**

Eine Fassadenplatte (1) für Außenwände (2) von Gebäuden hat wenigstens einen Brandschutzkörper (7), der an wenigstens einer Längsseite von einer Anpassungsschicht (11) bedeckt ist. Der Brandschutzkörper (7) verhindert, dass sich die Flammen bei einem Brandfall über die oben liegenden Fassadenplatten (1) in vertikaler Richtung ausbreiten können. Die Anpassungsschicht (11) ermöglicht eine einfache Anpassung der Oberfläche der Fassadenplatte (1) an den Plattenübergängen. Bei einer aus solchen Fassadenplatten (1) gebildeten Fassadenwand befindet sich zumindest zwischen einigen übereinander liegenden Reihen von Fassadenplatten (1) eine aus den Brandschutzkörpern (7) gebildete Brandschutzschicht. Sie gewährleistet, dass sich ein Brand nur bis zur nächsten Brandschutzschicht nach oben ausbreitet, wo er aufgehalten wird.

## Beschreibung

Die Erfindung betrifft eine Fassadenplatte nach dem Oberbegriff des Anspruches 1 sowie eine aus Fassadenplatten gebildete Fassadenwand nach Anspruch 14.

Es ist bekannt, an Außenwänden von Gebäuden Fassadenplatten als Wärme- und/oder Schallschutz anzubringen. Die Fassadenplatten werden hierzu in Reihen neben- und übereinander an der Außenwand des jeweiligen Gebäudes befestigt. Auf die Außenseite der Fassadenplatten wird eine mineralische Putzschicht aufgebracht. Gerät die Fassadenwand in Brand, dann breitet sich das Feuer bei defekter äußerer mineralischer Putzschicht rasch in vertikaler Richtung längs der Fassadenwand nach oben aus, wodurch die Bewohner des Gebäudes in oberen Stockwerken gefährdet sind.

Um dieser Gefahr zu begegnen, ist es bekannt (EP 1 008 697 A2), an zwei parallel zueinander verlaufenden Seitenflächen einer Hartschaumdämmplatte eines Wärme- und/oder Schalldämmelementes jeweils einen Streifen eines nicht brennbaren Dämmstoffes vorzusehen. Er hat gleiche Breite wie die Hartschaumdämmplatte, so dass der Streifen an der Aussenseite des Wärme/Schalldämmelementes sichtbar ist.

Es ist weiter eine Dämmplatte bekannt (DE 84 26 763 U1), die einen Streifen aus einem nicht schmelzenden Dämmstoff enthält. Er hat gleiche Breite wie die Dämmplatte.

Es ist auch ein Bauelement bekannt (DE 20 2007 007 225 U1), das mit einer konvex verlaufenden Brandschutzschicht versehen ist. Sie liegt zwischen zwei Dämmelementen. Aufgrund der konvex gekrümmten Ausbildung der Brandschutzschicht müssen speziell geformte Dämmelemente verwendet werden.

Es ist eine Gebäudefassade bekannt (AT 413 714 B) die zum Wärmeschutz aussen mit Fassadenplatten bedeckt ist. Die Schicht aus Fassadenplatten ist durch waagrecht verlaufende Brandschutzkörper wenigstens teilweise unterbrochen. Der Brandschutzkörper ist mittels Dübeln an der Fassade befestigt. Er hat einen feuerfesten Innenteil, der von einer dreiseitigen Umkleidung umgeben ist.

Es ist weiter bekannt (DE 20 2008 001 750 U1), einen Brandschutzriegel so auszubilden, dass auf ihm gewünschte Putzaufbauten direkt aufgetragen werden können.

Der Erfindung liegt die Aufgabe zugrunde, die gattungsgemäße Fassadenplatte sowie die Fassadenwand so auszubilden, dass bei einfachem Aufbau und einfacher Herstellung in einem Brandfall ein erhöhter Schutz für die Gebäudebewohner besteht.

Diese Aufgabe wird bei der gattungsgemäßen Fassadenplatte erfindungsgemäß mit den kennzeichnenden Merkmalen des Anspruches 1 und bei der Fassadenplatte mit den Merkmalen des Anspruches 14 gelöst.

Die erfindungsgemäße Fassadenplatte hat wenigstens einen Brandschutzkörper, durch den erreicht wird, dass in einem Brandfall die Flammen sich nicht über die oben liegenden Fassadenplatten in vertikaler Richtung ausbreiten, sondern durch den Brandschutzkörper am Weiterkommen gehindert werden. Der Brandschutzkörper bildet einen Brandriegel, der zuverlässig ein ungehindertes Ausbreiten des Feuers verhindert. Er ist an wenigstens einer Längsseite, vorzugsweise an beiden Längsseiten, von einer Anpassungsschicht bedeckt. Mit ihr ist eine leichte Anpassung der Oberfläche der Fassadenplatte bei den Plattenübergängen durch Abschleifen möglich, insbesondere wenn sie einstückig mit dem Plattenkörper ausgebildet ist. Durch die Anpassungsschicht wird der Brandschutzkörper nach außen verdeckt, so dass die aus den Fassadenplatten gebildete Fassade ein einheitliches Aussehen hat.

Vorteilhaft ist der Brandschutzkörper an wenigstens einer Umfangsseite der Fassadenplatte vorgesehen. Bei einer solchen vorteilhaften Ausbildung kann der Brandschutzkörper herstellungstechnisch einfach an der Fassadenplatte vorgesehen werden.

Eine sichere Verbindung zwischen dem Brandschutzkörper und dem Plattenkörper ergibt sich, wenn der Brandschutzkörper mit dem Plattenkörper verklebt oder verschweißt ist. Dies erlaubt eine sehr einfache Verbindung der beiden Elemente der Fassadenplatte miteinander.

Es ist aber auch möglich, den Brandschutzkörper mit dem Plattenkörper mechanisch zu verbinden. Vorteilhaft erfolgt diese mechanische Verbindung über einen Formschluss, beispielsweise über wenigstens eine Schwalbenschwanznut-Verbindung. Zusätzlich zu der formschlüssigen Verbindung kann auch Klebstoff eingesetzt werden.

Bei einer bevorzugten Ausführungsform besteht die Anpassungsschicht aus EPS. Sie ist nur so dick, dass das Abschleifen beim Anpassen der Plattenübergänge möglich ist.

Der Brandschutzkörper hat zusammen mit der Anpassungsschicht vorteilhaft gleiche Dicke und Länge wie die Umfangsseite des Plattenkörpers.

Der Brandschutzkörper besteht aus zumindest schwer brennbarem, nur sehr langsam abbrennendem Material. Dadurch wird ein ungehindertes Ausbreiten eines Brandes erschwert, insbesondere so lange verhindert, bis die Feuerwehr eingreifen kann.

Besonders vorteilhaft ist es, wenn der Brandschutzkörper aus nicht brennbarem Material besteht. In diesem Falle besteht ein hervorragender Brandschutz, der ein ungehindertes Ausbreiten eines Brandes über die Fassadenwand verhindert.

Als geeignete Materialien für den Brandschutzkörper kommen Stein-und/oder Glaswolle, Polyphenolharzschaum, Polyisocyanatschaum, Polyurethanschaum und dergleichen in Betracht.

Die erfindungsgemäße Fassadenwand zeichnet sich dadurch aus, dass zwischen wenigstens einigen der übereinanderliegenden Reihen von Fassadenplatten die Brandschutzschicht vorgesehen ist, die aus den Brandschutzkörpern der einzelnen Fassadenplatten gebildet wird. Da sich die Brandschutzschicht zwischen übereinanderliegenden Reihen erstreckt, kann sich ein Brand nur bis zur nächsten Brandschutzschicht nach oben ausbreiten. Dann wird dort der Brand aufgehalten, so dass ausreichend Zeit besteht, dass sich die Gebäudebewohner in Sicherheit bringen können und die Feuerwehr rechtzeitig eintreffen kann, um den Brand zu löschen, bevor die gesamte Fassadenwand in Brand gerät.

Ein sehr hoher Brandschutz ergibt sich dann, wenn zwischen jeder übereinanderliegenden Reihe von Fassadenplatten eine derartige Brandschutzschicht vorhanden ist.

Der Anmeldungsgegenstand ergibt sich nicht nur aus dem Gegenstand der einzelnen Ansprüche, sondern auch durch alle in den Zeichnungen und der Beschreibung offenbarten Angaben und Merkmale. Sie werden, auch wenn sie nicht Gegenstand der Ansprüche sind, als erfindungswesentlich beansprucht, soweit sie einzeln oder in Kombination gegenüber dem Stand der Technik neu sind.

Weitere Merkmale der Erfindung ergeben sich aus den weiteren Ansprüchen, der Beschreibung und der Zeichnung.

Die Erfindung wird anhand eines in der Zeichnung dargestellten Ausführungsbeispieles näher erläutert. Es zeigen
- Fig. 1: einen Schnitt durch eine erfindungsgemäße Fassadenplatte,
- Fig. 2: in Vorderansicht an einer Gebäudewand verlegte erfindungsgemäße Fassadenplatten,
- Fig. 3: einen Längsschnitt durch an einer Gebäudewand verlegte erfindungsgemäße Fassadenplatte.

Die Fassadenplatte 1 hat eckigen, vorzugsweise viereckigen, insbesondere rechteckigen Umriss. Die Fassadenplatte 1 kann als Wärmedämmplatte ausgebildet sein, die an einer Außenwand 2 eines Gebäudes montiert wird. Je nach den gewünschten Eigenschaften kann die Fassadenplatte 1 aus unterschiedlichen Materialien bestehen.

Die Fassadenplatte 1 hat einen Plattenkörper 3, der aus dem für den Anwendungsfall günstigsten Material besteht. Vorzugsweise besteht der Plattenkörper 3 aus weißem oder eingefärbtem EPS oder mit Infrarotabsorbern ausgerüstetem EPS. Es ist auch möglich, dem EPS entsprechende Bestandteile zuzugeben, um gewünschte Eigenschaften zu erreichen. Auch kann das EPS unterschiedlich ausgebildet sein, beispielsweise geschlossen- oder offenporig.

Bei einer vorteilhaften Ausführungsform kann die von der Außenwand 2 abgewandte Seite der Fassadenplatte 1 aus Sonnenstrahlen reflektierendem Material bestehen, beispielsweise aus weißem EPS. Wird eine solche Fassadenplatte 1 an der Außenwand 2 montiert, dann werden die auf die Sichtseite der Fassadenplatte auftreffenden Sonnenstrahlen durch diese Schicht so reflektiert, dass die Fassadenplatte 1 nicht stark erwärmt wird. Dann treten auch keine Verformungen der Fassadenplatte 1 infolge einer zu starken Erwärmung auf.

Wie aus Fig. 3 hervorgeht, wird auf die Sichtseite 4 der Fassadenplatte 1 ein Außenputz 5 aufgebracht. Er kann beispielsweise mit einer Armierung versehen sein.

Die Fassadenplatte 1 wird in jeder geeigneten Weise an der Außenwand 2 befestigt. Im Ausführungsbeispiel wird zur Befestigung ein Kleber 6 eingesetzt.

Die Fassadenplatte 1 hat außer dem Plattenkörper 3 einen Brandschutzkörper 7. Er ist bevorzugt längs einer Umfangsseite des Plattenkörpers 3 vorgesehen. Der Brandschutzkörper 7 erstreckt sich nahezu über die gesamte Dicke und Länge dieser Plattenkörperseite. Der Brandschutzkörper 7 hat die Funktion eines Brandriegels, der bei einem eventuellen Brand der Fassadenplatte dafür sorgt, dass sich ein Feuer nicht oder nur mit großer Zeitverzögerung längs der Außenfassade ausbreiten kann. Der Brandschutzkörper 7 ist an wenigstens einer Längsseite, vorteilhaft an beiden Längsseiten von einer Anpassungsschicht 11 bedeckt. Sie ermöglichen es, die Oberfläche der Fassadenplatten 1 an den Plattenübergängen durch Abschleifen leicht anzupassen. Die Anpassungsschichten 11 haben nur eine sehr geringe Dicke und bestehen aus EPS. Vorteilhaft sind sie einstückig mit dem Plattenkörper 3 ausgebildet. Die Anpassungsschichten 11 sind an die Längsseiten des Brandschutzkörpers 7 angeklebt oder angeschweißt. Die Stirnseiten der Anpassungsschichten 11 liegen in der gleichen Ebene wie die Unterseite 10 des Brandschutzkörpers 7, so dass sich die Fassadenplatte 1 problemlos verlegen lässt.

Der Brandschutzkörper 7 kann mit dem Plattenkörper 3 verklebt oder verschweißt oder mechanisch verbunden sein. Zum Verkleben kann jeder geeignete Kleber herangezogen werden, mit dem der Brandschutzkörper 7 mit dem Plattenkörper 3 sicher verbunden werden kann.

Als mechanische Verbindung kommt beispielsweise eine Formschlussverbindung zwischen dem Plattenkörper 3 und dem Brandschutzkörper 7 in Betracht. So kann der Plattenkörper 3 an seiner entsprechenden Seite beispielsweise Schwalbenschwanznuten aufweisen, in die am Brandschutzkörper 7 vorgesehene Schwalbenschwanzfedern eingreifen. Die Schwalbenschwanznuten können grundsätzlich auch im Brandschutzkörper 7 vorgesehen sein, so dass der Plattenkörper 3 mit entsprechenden Federn in diese Schwalbenschwanznuten eingreift. Bei einer solchen mechanischen Verbindung kann zusätzlich eine Verklebung oder auch eine Verschweißung vorgesehen sein

Als Material für den Brandschutzkörper 7 kommt nicht oder schwer brennbares Material in Betracht. Beispiele hierfür sind etwa Stein- und/oder Glaswolle, Polyphenolharzschaum, Polyisocyanatschaum, Polyurethanschaum und dergleichen.

Fig. 2 zeigt eine beispielhafte Verlegung der Fassadenplatten 1 an der Außenwand 2. Die Fassadenplatten 1 werden in Reihen nebeneinander und übereinander an der Außenwand 2 verlegt. Die nebeneinander liegenden Fassadenplatten 1 jeder Reihe liegen stoßend aneinander. Die Stoßkanten 8 werden durch aneinanderliegende Außenseiten der Plattenkörper 3 und der Brandschutzkörper 7 jeder Fassadenplatte 1 gebildet.

Die Fassadenplatten 1 der nachfolgenden Reihe liegen mit ihrer Oberseite 9 stoßend an der Unterseite 10 der Brandschutzkörper 7 der darüber angeordneten Fassadenplatten 1 an. Auf diese Weise wird eine durchgehende Fassade aus den Platten 1 gebildet, wobei zwischen den übereinander liegenden Fassadenplattenreihen jeweils eine Brandschutzkörperschicht vorhanden ist (Fig. 2). Die jeweils untere Fassadenplatte 1 wird lediglich stoßend an den darüber angeordneten Brandschutzkörper 7 angelegt. Eine feste Verbindung mit ihm ist nicht erforderlich, obgleich eine solche Verbindung auch verwendet werden kann, vorteilhaft in Form einer Verklebung oder Verschweißung.

Die Fassadenplatten 1 der einen Reihe sind gegenüber den Fassadenplatten der nachfolgenden Reihe jeweils versetzt angeordnet, so dass sich über die Höhe der Außenfassade keine durchgehenden Stoßkanten 8 ergeben.

Grundsätzlich ist es auch möglich, dass die Fassadenplatte 1 auch an wenigstens einer ihrer in Höhenrichtung verlaufenden Außenseiten zusätzlich mit einem Brandschutzkörper versehen ist. In diesem Falle werden die Brandschutzkörperschichten nicht nur zwischen übereinander angeordneten Reihen von Fassadenplatten, sondern durch vertikales Verlegen der Fassadenplatten 1 auch zwischen benachbarten Fassadenplatten innerhalb einer Reihe gebildet.

Wesentlich ist, dass die Brandschutzschicht zwischen den übereinander liegenden Reihen von Fassadenplatten 1 durchlaufend vorhanden ist. Sollte eine oder mehrere der Fassadenplatten in Brand geraten, dann verhindert der aus den Brandschutzkörpern 7 gebildete Brandriegel, dass das Feuer sich rasch nach oben ausbreitet. Die Brandschutzkörper 7 bestehen aus einem solchen Material, dass sie den Brand zumindest so lange aufhalten, bis die Feuerwehr kommt und den Brand löschen kann. Wenn der Brandschutzkörper 7 aus nicht brennbarem Material besteht, dann verhindern die durch die Brandschutzkörper 7 zwischen den Fassadenplattenreihen gebildeten Brandriegel, dass sich das Feuer längs der Fassadenplatten nach oben ausbreitet.

Der Brandschutzkörper 7 hat eine wesentlich geringere Höhe als der Plattenkörper 3. Die Höhe des Brandschutzkörpers 7 wird so gewählt, dass ein Brand über eine vorgegebene Zeit aufgehalten wird.

## Patentansprüche

1. Fassadenplatte für Außenwände von Gebäuden, mit einem Plattenkörper (3) und wenigstens einem Brandschutzkörper (7), der sich längs wenigstens einer Seite des Plattenkörpers (3) erstreckt,
**dadurch gekennzeichnet, dass** der Brandschutzkörper (7) an wenigstens einer Längsseite von einer Anpassungsschicht (11) bedeckt ist, die vorzugsweise einstückig mit dem Plattenkörper (3) ausgebildet ist..

2. Fassadenplatte nach Anspruch 1,
**dadurch gekennzeichnet, dass** der Brandschutzkörper (7) an wenigstens einer Umfangsseite eines Plattenkörpers (3) vorgesehen ist.

3. Fassadenplatte nach Anspruch 1 oder 2,
**dadurch gekennzeichnet, dass** der Brandschutzkörper (7) mit dem Plattenkörper (3) verklebt oder verschweißt ist.

4. Fassadenplatte nach einem der Ansprüche 1 bis 3,
**dadurch gekennzeichnet, dass** der Brandschutzkörper (7) mit dem Plattenkörper (3) mechanisch verbunden ist.

5. Fassadenplatte nach Anspruch 4,
**dadurch gekennzeichnet, dass** der Brandschutzkörper (7) formschlüssig mit dem Plattenkörper (3) verbunden ist.

6. Fassadenplatte nach einem der Ansprüche 1 bis 5,
**dadurch gekennzeichnet, dass** der Brandschutzkörper (7) an beiden Längsseiten von der Anpassungsschicht (11) bedeckt ist.

7. Fassadenplatte nach einem der Ansprüche 1 bis 6,
**dadurch gekennzeichnet, dass** die Anpassungsschicht (11) aus EPS besteht.

8. Fassadenplatte nach einem der Ansprüche 1 bis 7,
**dadurch gekennzeichnet, dass** der Brandschutzkörper (7) zusammen mit der Anpassungsschicht (11) gleiche Dicke und Länge wie die Umfangsseite des Plattenkörpers (3) hat.

9. Fassadenplatte nach einem der Ansprüche 1 bis 8,
**dadurch gekennzeichnet, dass** der Brandschutzkörper (7) aus zumindest schwer brennbarem Material mit stark verlangsamter Abbrenngeschwindigkeit, vorzugsweise aus nicht brennbarem Material, besteht.

10. Fassadenplatte nach einem der Ansprüche 1 bis 9,
**dadurch gekennzeichnet, dass** der Brandschutzkörper (7) aus Steinund/oder Glaswolle besteht.

11. Fassadenplatte nach einem der Ansprüche 1 bis 9,
**dadurch gekennzeichnet, dass** der Brandschutzkörper (7) aus Polyphenolharzschaum besteht.

12. Fassadenplatte nach einem der Ansprüche 1 bis 9,
**dadurch gekennzeichnet, dass** der Brandschutzkörper (7) aus Polyisocyanatschaum besteht.

13. Fassadenplatte nach einem der Ansprüche 1 bis 9,
**dadurch gekennzeichnet, dass** der Brandschutzkörper (7) aus Polyurethanschaum besteht.

14. Aus Fassadenplatten (1) nach einem der Ansprüche 1 bis 13 gebildete Fassadenwand, bei der die Fassadenplatten (1) in Reihen neben- und übereinander angeordnet sind und sich zumindest zwischen einigen übereinanderliegenden Reihen eine aus den Brandschutzkörpern (7) gebildete Brandschutzschicht befindet.

15. Fassadenwand nach Anspruch 14,
**dadurch gekennzeichnet, dass** zwischen jeder Reihe von Fassadenplatten (1) eine Brandschutzschicht vorhanden ist.
